# EUROPÄISCHE PATENTSCHRIFT

(11) **EP 0 867 981 B1**
(45) Veröffentlichungstag und Bekanntmachung des Hinweises auf die Patenterteilung: **26.03.2003**
(21) Anmeldenummer: 97122373.0
(22) Anmeldetag: 18.12.1997
(51) Int. Cl.: H01R 39/32

(54) **Kommutator**
Commutator
Commutateur

(30) Priorität: 26.03.1997 DE 19712712
(43) Veröffentlichungstag der Anmeldung: 30.09.1998
(73) Patentinhaber: ROBERT BOSCH GMBH, 70442 Stuttgart (DE)
(72) Erfinder: Seemann, Bernd, 72336 Balingen (DE)

(56) Entgegenhaltungen:
- EP-A- 0 028 264
- EP-A- 0 114 321
- US-A- 4 369 910
- US-A- 5 113 574

## Beschreibung

### Stand der Technik

Die Erfindung betrifft einen Kommutator für einen Rotor mit Rotorwicklung und Rotorwelle aufweisende elektrische Maschinen der im Oberbegriff des Anspruchs 1 definierten Gattung.

Bei einem bekannten Kommutator dieser Art (WO 90/04864) sind die Anschlußfahnen als unter einem spitzen Winkel zu den Lamellen hin zurückgebogene Haken ausgeführt, in deren Hakengrund jeweils ein Wicklungsdraht umläuft. Die elektrische und mechanische Verbindung zwischen den Wicklungsdrähten und den Anschlußfahnen erfolgt durch Umbiegen der Haken unter gleichzeitiger Ultraschalleinwirkung, wozu die Sonotrode der Ultraschweißvorrichtung zugleich als Biegewerkzeug verwendet wird, und durch Ultraschallverschweißen der Hakenenden auf den Kollektorlamellen.

Bei einem ebenfalls bekannten Kommutator (z.B. GB 2 202 095 A) stehen die Anschlußfahnen radial von den Lamellenenden ab und nehmen nahe ihrer Abwinkelungsstelle an den Lamellen die Wicklungsdrähte der Rotorwicklung auf. Die elektrische und mechanische Verbindung zwischen den Wicklungsdrähten und den Anschlußfahnen erfolgt durch Ultraschalltorsionsschweißen. Dabei wird die hochfrequente Torsionsschwingungen mit extrem kleinen Amplituden ausführende, hohle Sonotrode der Schweißvorrichtung über den auf der Rotorwelle aufgepreßten Kommutator geschoben und preßt sich mit ihrer ringförmigen Schweißfläche mit hoher axialer Kraft (z.B. 1000N) auf die um die Anschlußfahnen gelegten Wicklungsdrähte auf. Zur Abstützung des Kommutators und um ein Mitschwingen der Anschlußfahnen während des Schweißens zu verhindern werden die freien Enden der Anschlußfahnen auf in Achsrichtung des Kommutators voneinander abgekehrten Flächen von einem Amboß gegriffen und beim Schweißvorgang gehalten.

Nachteilig ist bei solchen Kommutatoren deren relativ große Abmessung in Radialrichtung mit dem Erfordernis nach einem entsprechend großen Bauraum, der in vielen Maschinen- oder Motortypen nicht zur Verfügung steht. Außerdem kann es beim Schweißvorgang zu Schädigungen des Kommutators insofern kommen, als die Verbindung der Kupferlamellen zum Isolierstoffkörper durch die hohe Axialkraft der Sonotrode extrem belastet wird, was einerseits den Festsitz der Lamellen auf dem Isolierstoffkörper beeinträchtigen und andererseits die Position des Kommutators auf der Rotorwelle verändern kann.

### Vorteile der Erfindung

Der erfindungsgemäße Kommutator mit den kennzeichnenden Merkmalen des Anspruchs 1 hat demgegenüber den Vorteil der Bauraumersparnis in radialer Richtung, da wegen des spitzwinkeligen Verlaufs der Anschlußfahnen der Durchmesser des Außenkreises, auf dem die Enden der Anschlußfahnen liegen, bei gleicher Länge der Anschlußfahnen wesentlich kleiner ist. Darüber hinaus ergeben sich Fertigungsvorteile beim Ultraschalltorsionsschweißen, da die Axialkraft der Sonotrode in Form von Druckspannungen vom Isolierstoffkörper aufgenommen wird, was dem Festigkeitsverhalten des Isolierstoffkörpers entgegenkommt. Durch die Schrägstellung der Anschlußfahnen wird zudem die auf den Isolierstoffkörper wirkende Axialkraft vermindert, und zwar um den Cosinus des Anstellwinkels der Anschlußfahnen. Ein weiterer Vorteil ergibt sich, wenn man die Torsionsschwingungen berücksichtigt, die die Sonotrode beim Schweißvorgang ausführt. Bei nebeneinanderliegenden Wicklungsdrähten auf den Anschlußfahnen ist durch die Schrägstellung der Anschlußfahnen der Abstand der auf jeder Anschlußfahne innen und außen liegenden Wicklungsdrähte voneinander kleiner als bei dem bekannten Kommutator mit radial abstehenden Anschlußfahnen. Dadurch wird die unerwünschte Differenz zwischen den unterschiedlich großen Amplituden der Sonotrode an den beiden äußeren Wicklungsdrähten etwas reduziert. Weiterin bewirkt die Schrägstellung der Anschlußfahnen bei zunächst nicht kolinearer Ausrichtung der Achsen von Sonotrode und Kommutator eine Selbstzentrierung der Sonotrode während des Schweißvorgangs.

Durch die in den weiteren Ansprüchen aufgeführten Maßnahmen sind vorteilhafte Weiterbildungen und Verbesserungen des im Anspruch 1 angegebenen Kommutators möglich.

Gemäß einer vorteilhaften Ausführungsform der Erfindung sind die Seitenflanken der schräg gegenüber der Kommutatorachse angestellten Anschlußfahnen profiliert, wobei die Profilierung aus mehreren, in jeder Seitenflanke eingearbeiteten, nebeneinanderliegenden Rillen besteht. In diesen Rillen werden die um die Anschußfahnen geschlungenen Wicklungsdrähte zumindest teilweise formschlüssig aufgenommen und so ein Abrutschen der Wicklungsdrähte von den Anschlußfahnen bei der Herstellung der Drahtverbindung zwischen Rotorwicklung und Kommutator und beim anschließenden Schweißvorgang verhindert.

Unterstützt wird dies dadurch, daß gemäß einer weiteren Ausführungsform der Erfindung die Drahtverbindung zwischen der Rotorwicklung und den Anschlußfahnen in Umhakenwickeltechnik, vorzugweise in α-Umhakenwickeltechnik, ausgeführt ist, bei welcher die Anschlußdrähte einer Spule der Rotorwicklung an die diametral gegenüberliegenden Anschlußfahnen gelegt werden, so daß sich die Wicklungsdrähte im Bereich der Rotorwelle kreuzen. Durch diese Wicklungstechnik können große Radialkräfte am Wickelkopf der Rotorwicklung aufgenommen werden und zusätzlich wird die Lage der Wicklungsdrähte auf den schräg gestellten Anschlußfahnen bei der Montage und während des Schweißvorgangs sehr gut stabilisiert.

Eine bevorzugte Ausführungsform einer Vorrichtung zum Ultraschweißen der um die Anschlußfahnen geschlungenen Wicklungsdrähte für den erfindungsgemäßen Kommutator ist in Anspruch 10 angegeben.

### Zeichnung

Die Erfindung ist anhand eines in der Zeichnung dargestellten Ausführungsbeispiels in der nachfolgenden Beschreibung näher erläutert. Es zeigen:
- Fig. 1: eine Stirnansicht eines Kommutators,
- Fig. 2: einen Schnitt längs der Linie II-II in Fig. 1,
- Fig. 3: ausschnittweise eine vergrößerte Darstellung der Ansicht des Kommutators in Richtung Pfeil III in Fig. 2,
- Fig. 4: einen Längsschnitt des Kommutators gemäß Fig. 1 - 3 in einer Vorrichtung zum Ultraschalltorsionsschweißen, schematisch dargestellt.

### Beschreibung des Ausführungsbeispiels

Der in Fig. 1 in Stirnansicht und in Fig. 2 im Längsschnitt dargestellte Kommutator, Kollektor oder Stromwender für eine elektrische Maschine weist einen zylindrischen Isolierstoffkörper 11 mit einer Durchgangsbohrung 12 auf, mittels welcher der Kommutator auf eine einen Rotor mit Rotorwicklung tragende Rotorwelle 10 der elektrischen Maschine (Fig. 4) aufgepreßt wird. Der Isolierstoffkörper 11 trägt eine Vielzahl von über seinen Zylinderumfang mit gleichem Umfangsabstand voneinander angeordneten Lamellen 13 aus elektrisch leitendem Material, die im Isolierstoffkörper 11 verankert sind. An den dem Rotor zugekehrten Stirnenden der Lamellen 13 sind jeweils Anschlußfahnen 14 einstückig angeformt, die zum Anschließen von Wicklungsdrähten der hier nicht dargestellten Rotorwicklung des Rotors dienen, die die Anschlußdrähte der einzelnen Wicklungsspulen der Rotorwicklung an den den Wickungsspulen zugeordneten Kommutatorlamellen 13 bilden. Wie aus Fig. 1 und 3 ersichtlich ist, ist die Breite a der Anschlußfahnen 14 gegenüber der Lamellenbreite b wesentlich reduziert und beträgt etwa die Hälfte der Lamellenbreite b (Fig. 3). Die Anschlußfahnen 14 sind unter einem spitzen Winkel τ (Fig. 2) zu den Lamellen 13 angestellt, so daß ihr Radialabstand von der Kommutatorachse in Richtung zum Rotor hin zunimmt, und am Isolierstoffkörper 11 in einem über den die Lamellen 13 tragenden Zylinderteil 111 hinaus verlängerten Abschnitt 112 des Isolierstoffkörpers 11 abgestützt. Im einzelnen sind hierzu im Endabschnitt 112 radiale Stützstege 15 ausgeformt, die strahlenförmig im gleichen Umfangsabstand voneinander angeordnet sind und etwa eine gleiche Breite wie die Fahnenbreite a aufweisen. Die Anschlußfahnen 14 liegen auf den in Achsrichtung sich erstreckenden Stegrücken 16 auf und sind darauf befestigt. Jeder Stegrücken 16 weist dabei einen langen, unter dem Winkel τ hin zum Zylinderteil 111 des Isolierstoffkörpers 11 abfallenden Rückenabschnitt 161 und stirnendnah einen sehr kurzen Rückenabschnitt 162 auf, der parallel zur Achse des Isolierstoffkörpers 11 verläuft. Die Anschlußfahnen 14 sind endseitig etwas abgewinkelt, so daß der Abwinklungsbereich ebenfalls parallel zur Achse des Isolierstoffkörpers 11 verläuft und auf dem Rückenabschnitt 162 aufliegt. Das freie Stirnende der Anschlußfahnen 14 ist bündig mit dem Stegende der Stützstege 15.

Zur Aufnahme der Wicklungs- oder Anschlußdrähte 18 (in Fig. 4 strichliniert angedeutet), die den Anschluß der einzelnen Spulen der Rotorwicklung zu den einzelnen Lamellen 13 herstellen, sind, wie dies insbesondere in Fig. 3 verdeutlicht ist, die beiden Seitenflanken 141,142 der Anschußfahnen 14 profiliert, wobei im Ausführungsbeispiel die Profilierung aus mehreren, in jeder Seitenflanke 141,142 eingearbeitete, nebeneinanderliegende Rillen 17 besteht, deren Rillengrund an den Drahtdurchmesser der Wicklungsdrähte 18 angepaßt ist. Diese Profilierung der Anschußfahnen 14 sorgt dafür, daß beim Wicklungsvorgang und beim anschließenden Schweißvorgang die Wicklungsdrähte 18 ihre vorgegebene Lage auf den Anschlußfahnen 14 nicht verändern, insbesondere nicht hin zu den Lamellen 13 verrutschen. Die Verlegung der Wicklungsdrähte 18 zwischen den einzelnen Spulen der Rotorwicklung und den Anschlußfahnen 14 ist in sog. α-Umhakenwickeltechnik ausgeführt, bei welcher die jeweils einen Spulenanschluß herstellenden Wicklungsdrähte 18 zu den der zugeordneten Spule diametral an der Rotorwelle gegenüberliegenden Lamellen 13 des Kommutators geführt sind. Dadurch kreuzen sich die Wicklungsdrähte 18 im Bereich der Rotorwelle. Eine solche Ausbildung des kommutatorseitigen Wickelkopfes der Rotorwicklung ist in der Lage, große Radialkräfte aufzunehmen, ist also für hohe Umlaufgeschwindigkeiten des Rotors geeignet. Die Wicklungsdrähte 18 verlaufen ungefähr im rechten Winkel zur Anschlußfahne 14, wodurch die Gefahr des Verrutschens verringert wird.

In Fig. 4 sind drei zu einer Anschlußfahne 14 des Kommutators führende Wicklungsdrähte 18 strichliniert angedeutet. Deutlich ist zu sehen, daß die Wicklungsdrähte 18 von der Lamelle 13 ausgehend am Rotor vorbeiführen und der an der Rotorwelle diametral gegenüberliegenden Spule der Rotorwicklung zustreben. Jeder Wicklungsdraht 18 umläuft dabei die Stützstege 15 im Bereich der Rückenabschnitte 161 und liegt in den Rillen 17 der Seitenflankenprofilierung der Anschlußfahne 14 ein.

Bei dem wie vorstehend beschrieben ausgeführten, auf die Rotorwelle aufgepreßten und mit der Rotorwicklung verbundenen Kommutator oder Kollektor wird mittels Ultraschalltorsionsschweißen die elektrische und mechanische Verbindung der Wickungsdrähte 18 mit den Anschlußfahnen 14 hergestellt. Die hierzu verwendete Schweißvorrichtung ist in Fig. 4 schematisch dargestellt. Sie besteht aus einer hohlzylindrischen Sonotrode 20, die mit Spiel axial über den Außenumfang des mit den Lamellen 13 bestückten Zylinderteils 111 des Isolierstoffkörpers 11 geschoben und mit einer an ihrer Stirnseite vorhandenen Schweißfläche 21 auf die Wicklungsdrähte 18 auf der Oberseite der Anschlußfahnen 14 aufgedrückt wird, und aus einem Amboß 22, der die Anschlußfahnen 14 während des Schweißvorgangs abstützt und die Gegenkraft der Anpreßkraft der Sonotrode 20 auf den Kommutator mindestens teilweise aufnimmt. Der Amboß 22 wird dabei auch auf das endseitig abgewinkelte, den Rückenabschnitt 162 der Stege 16 überziehende Stück der Anschlußfahnen 14 aufgedrückt, um durch Form- und/oder Reibschluß das Mitschwingen der Anschlußfahnen 14 während des Schweißvorgangs zu verhindern. Entsprechend der sich nach außen erweiternden Schräglage der Anschlußfahnen 14 ist die Schweißfläche 21 der Sonotrode 20 als Kegelmantelabschnitt eines Kegels ausgebildet, dessen Kegelwinkel das Zweifache des Anstellwinkels τ der Anschlußfahnen 14 beträgt. Dadurch verläuft die Schweißfläche 21 beim Aufsetzen der Sonotrode 20 auf den Kommutator parallel zu den von den Stützstegen 15 abgekehrten Oberseiten der Anschußfahnen 14. Der Amboß 22 ist in mindestens zwei Amboßteile 221 und 222 unterteilt, die radial zur Rotorwelle zugeführt werden und zumindest die freien Stirnenden der Anschlußfahnen 14 übergreifen, so daß der Kommutator insgesamt im Bereich des stirnseitigen Endes aller Anschlußfahnen 14 axial abgestützt wird. Selbstverständlich ist es möglich, daß die Amboßteile 221 und 222 auch Teile der Stirnseiten der einzelnen Stützstege 15 übergreifen, so daß auch noch zusätzlich der Isolierstoffkörper 11 axial abgestützt wird. Beim Schweißvorgang führt die Sonotrode 20 hochfrequente Torsionsschwingungen mit sehr kleinen Amplituden aus, wobei ihre Schweißfläche 21 mit einer Axialkraft von beispielsweise ca. 1000 N auf die Wicklungsdrähte 18 aufgedrückt wird.

## Patentansprüche

1. Kommutator für einen Rotor mit Rotorwicklung und Rotorwelle aufweisende elektrische Maschinen, mit einem eine Durchgangsbohrung (12) zum Aufpressen auf die Rotorwelle (10) aufweisenden, zylindrischen Isolierstoffkörper (11) und mit in diesem verankerten, axialen Lamellen (13) aus elektrisch leitendem Material, an deren zu dem Rotor weisenden Enden Anschlußfahnen (14) zum Anschließen von Wicklungsdrähten (18) der Rotorwicklung einstückig angeformt sind, **dadurch gekennzeichnet, daß** die Anschlußfahnen (14) unter einem spitzen Winkel (τ) radial nach außen zu den Lamellen (13) angestellt und am Isolierstoffkörper (11) radial abgestützt sind.

2. Kommutator nach Anspruch 1, **dadurch gekennzeichnet, daß** die Anschlußfahnen (14) nahe ihres Fahnenendes abgewinkelt sind und im Abwinklungsbereich parallel zur Achse des Isolierstoffkörpers (11) verlaufen.

3. Komutator nach Anspruch 1 oder 2, **dadurch gekennzeichnet, daß** die Abstützung der Anschlußfahnen (14) in einem über den die Lamellen (13) tragenden Zylinderteil (111) hinaus verlängerten Endabschnitt (112) des Isolierstoffkörpers (11) vorgenommen ist.

4. Kommutator nach Anspruch 3, **dadurch gekennzeichnet, daß** die Anschlußfahnen (14) in Umfangsrichtung gesehen schmaler ausgeführt sind als die Lamellen (13) und daß der Endabschnitt (112) des Isolierstoffkörpers (11) im gleichen Umfangsabstand voneinander strahlenförmig angeordnete, radiale Stützstege (15) mit vorzugsweise gleicher Breite wie die Anschlußfahnen (14) aufweist, auf deren Stegrücken (16) die Anschlußfahnen (14) aufliegen.

5. Kommutator nach Anspruch 4, **dadurch gekennzeichnet, daß** jeder Stegrücken (16) einen zum Zylinderteil (111) des Isolierstoffkörpers (11) hin stetig abfallenden, langen Rückenabschnitt (161) und im stirnendnahen Bereich einen parallel zur Achse des Isolierstoffkörpers (11) verlaufenden, sehr kurzen Rückenabschnitt (162) aufweist.

6. Kommutator nach Anspruch 4 oder 5, **dadurch gekennzeichnet, daß** die Anschlußfahnen (14) bündig mit dem den Rotor zugekehrten Stirnende der Stützstege (15) enden.

7. Kommutator nach einem der Ansprüche 4 - 6, **dadurch gekennzeichnet, daß** die Seitenflanken (141,142) der Anschlußfahnen (14) zur teilweisen formschlüssigen Aufnahme von Wicklungsdrähten (18) der Rotorwicklung profiliert sind.

8. Kommutator nach Anspruch 7, **dadurch gekennzeichnet, daß** die Profilierung aus mehreren, in jeder Seitenflanke (141,142) eingearbeiteten, nebeneinanderliegenden Rillen (17) besteht, deren Rillengrund an den Drahtdurchmesser der Wicklungsdrähte (18) angepaßt ist.

9. Kommutator nach Anspruch 8, **dadurch gekennzeichnet, daß** die Verlegung der Wicklungsdrähte (18) im Bereich zwischen der Rotorwicklung und den Anschlußfahnen (14) in Umhakenwickeltechnik, vorzugsweise in α-Umhakenwickeltechnik, ausgeführt ist.

10. Vorrichtung zum Ultraschalltorsionsschweißen der um die Anschlußfahnen (14) geschlungenen Wicklungsdrähte (18) bei einem Kommutator nach einem der Ansprüche 1 - 9, mit einer hochfrequente mechanische Schwingungen erzeugenden Sonotrode (20), die mittels einer stirnseitigen, ringförmigen Schweißfläche (21) eine zur Kommutatorachse parallele Andruckkraft auf die Wicklungsdrähte aufbringt und mit einem Amboß (22) zur Abstützung der Anschlußfahnen (20) während des Schweißvorgangs, **dadurch gekennzeichnet, daß** die Schweißfläche (21) der Sonotrode (20) als Kegelmantelabschnitt eines Kegels mit einem dem Zweifachen des Anstellwinkels (τ) der Anschlußfahnen (14) entsprechenden Kegelwinkel ausgebildet ist und der Amboß (22) zumindestens die Stirnenden der Anschlußfahnen (14) axial abstützt.

11. Vorrichtung nach Anspruch 10, **dadurch gekennzeichnet, daß** der Amboß (22) an den Stützstegen (15) auf deren dem Rotor zugekehrten Stirnende anliegt.

12. Vorrichtung nach Anspruch 11, **dadurch gekennzeichnet, daß** der Amboß (22) mindestens zwei radial zum Kommutator zuführbare, teilringförmige Amboßteile (221,222) aufweist, die die Stirnenden der Stützstege (15) übergreifen.

13. Vorrichtung nach Anspruch 12, **dadurch gekennzeichnet, daß** die radiale Übergreifungstiefe der Amboßteile (221,222) der radialen Dicke der Anschußfahnen (14) entspricht.

## Claims

1. Commutator for electrical machines which have a rotor with a rotor winding and a rotor shaft, having a cylindrical insulating material body (11), which has an aperture opening (12) for pressing onto the rotor shaft (10), and having axial laminates (13), which are anchored in this insulating material body (11) and are composed of electrically conductive material, and at whose ends pointing towards the rotor connecting lugs (14) are integrally formed for connection of winding wires (18) of the rotor winding, **characterized in that** the connecting lugs (14) are positioned at an acute angle (τ) radially on the outside of the laminates (13), and are radially supported on the insulating material body (11).

2. Commutator according to Claim 1, **characterized in that** the connecting lugs (14) are angled close to their lug end and, in the angled region, run parallel to the axis of the insulating material body (11).

3. Commutator according to Claim 1 or 2, **characterized in that** the connecting lugs (14) are supported in an end section (112), which is lengthened beyond the cylindrical part (111) to which the laminates (13) are fitted, of the insulating material body (11).

4. Commutator according to Claim 3, **characterized in that**, seen in the circumferential direction, the connecting lugs (14) are narrower than the laminates (13), and **in that** the end section (112) of the insulating material body (11) has radial supporting webs (15), which are arranged in the form of rays at the same circumferential distance from one another and preferably have the same width as the connecting lugs (14), and on whose web rear faces (16) the connecting lugs (14) rest.

5. Commutator according to Claim 4, **characterized in that** each web rear face (16) has a long rear face section (161), which falls continuously towards the cylindrical part (111) of the insulating material body (11), and, in the region close to the end face, has a very short rear face section (162) which runs parallel to the axis of the insulating material body (11).

6. Commutator according to Claim 4 or 5, **characterized in that** the connecting lugs (14) end flush with that end face of the supporting webs (15) which faces the rotor.

7. Commutator according to one of Claims 4-6, **characterized in that** the side flanks (141, 142) of the connecting lugs (14) are profiled in order to hold connecting wires (18) of the rotor winding in a partially interlocking manner.

8. Commutator according to Claim 7, **characterized in that** the profile comprises a number of grooves (17) which are incorporated in each side flank (141, 142) and are located alongside one another, and whose groove base is matched to the wire diameter of the winding wires (18).

9. Commutator according to Claim 8, **characterized in that** the winding wires (18) in the region between the rotor winding and the connecting lugs (14) are laid using the hooking-around winding technique, preferably using the α hooking-around winding technique.

10. Apparatus for ultrasound torsion welding of the winding wires (18) which are looped around the connecting lugs (14) in a commutator according to one of Claims 1-9, having an ultrasound horn (20) which produces high-frequency mechanical oscillations and has an end-face annular welding surface (21) which applies a contact-pressure force, parallel to the commutator axis, to the winding wires, and having an anvil (22) for supporting the connecting lugs (20) during the welding process, **characterized in that** the welding surface (21) of the ultrasound horn (20) is in the form of a conical outline section of a cone with a cone angle which corresponds to twice the positioning angle (τ) of the connecting lugs (14), and the anvil (22) axially supports at least the ends of the connecting lugs (14).

11. Apparatus according to Claim 10, **characterized in that** the anvil (22) rests on the supporting webs (15), at their end opposite the rotor.

12. Apparatus according to Claim 11, **characterized in that** the anvil (22) has at least two anvil parts (221, 222) which can be fed radially to the commutator, are in the form of ring elements and engage over the ends of the supporting webs (15).

13. Apparatus according to Claim 12, **characterized in that** the radial depth over which the anvil parts (221, 222) engage corresponds to the radial thickness of the connecting lugs (14).

## Revendications

1. Commutateur de machine électrique comportant un rotor avec un enroulement de rotor et un arbre de rotor, un perçage traversant (12) pour être fretté sur l'arbre de rotor (10) ayant un corps (11) cylindrique en matière isolante et des lamelles axiales (13) accrochées dans ce corps, ces lamelles étant en une matière conductrice électrique dont les extrémités tournées vers le rotor comportent des pattes de branchement (14) pour brancher des fils (18) de l'enroulement du rotor, ces pattes étant réalisées en une seule pièce avec les lamelles,
**caractérisé en ce que**
les pattes de branchement (14) font un angle aigu (τ), dirigé radialement vers l'extérieur par rapport aux lamelles (13) et sont appuyés radialement contre le corps (11) en matière isolante.

2. Commutateur selon la revendication 1,
**caractérisé en ce que**
les pattes de branchement (14) sont enroulées à proximité de leur extrémité et dans la zone d'enroulement elles sont parallèles à l'axe du corps (11) en matière isolante.

3. Commutateur selon les revendications 1 ou 2,
**caractérisé en ce que**
l'appui des pattes de branchement (14) est assuré par un segment d'extrémité (112) du corps en matière isolante (11) prolongé au-delà de la partie cylindrique (111) portant les lamelles (13).

4. Commutateur selon la revendication 3,
**caractérisé en ce que**
les pattes de branchement (14) sont plus étroites dans la direction périphérique que les lamelles (13) et le segment d'extrémité (112) du corps en matière isolante (11) comporte à intervalle périphérique régulier, des entretoises d'appui (15), radiales, réparties en étoile, et ayant de préférence la même largeur que les pattes de branchement (14) qui s'appuient sur le dos (16) des entretoises.

5. Commutateur selon la revendication 4,
**caractérisé en ce que**
chaque dos d'entretoise (16) comporte un segment (161) allongé, descendant en continu vers la partie cylindrique (111) du corps en matière isolante (11) et dans la zone proche de la face frontale il comporte un segment très court (162) parallèle à l'axe du corps en matière isolante (11).

6. Commutateur selon les revendications 4 ou 5,
**caractérisé en ce que**
les pattes de branchement (14) se terminent à niveau de l'extrémité frontale de l'entretoise d'appui (15) tournée vers le rotor.

7. Commutateur selon les revendications 4 à 6,
**caractérisé en ce que**
les flancs (141, 142) des pattes de branchement (14) sont profilés pour recevoir en partie par une liaison par la forme, des fils d'enroulement (18) de l'enroulement de rotor.

8. Commutateur selon la revendication 7,
**caractérisé en ce que**
le profilage est formé de plusieurs rainures (17) juxtaposées, réalisées dans chaque flanc (141, 142) et le fond des rainures est adapté au diamètre du fil d'enroulement (18).

9. Commutateur selon la revendication 8,
**caractérisé en ce que**
la mise en place des fils d'enroulement (18) dans la zone comprise entre l'enroulement de rotor et les pattes de branchement (14) est réalisée selon la technique d'enroulement en crochet, de préférence la technique d'enroulement en crochet α.

10. Dispositif de soudage de torsion par ultrasons des fils d'enroulement (18) passés autour des pattes de branchement (14) dans le cas d'un collecteur selon l'une des revendications 1 à 9, avec une sonotrode (20) générant des vibrations mécaniques de haute fréquence, cette sonotrode appliquant à l'aide d'une surface de soudage annulaire (21) frontale, une force d'appui parallèle à l'axe du collecteur sur les fils d'enroulement, ainsi qu'une enclume (22) pour soutenir les pattes de branchement (20) pendant l'opération de soudage,
**caractérisé en ce que**
la surface de soudage (21) de la sonotrode (20) a la forme d'un segment d'enveloppe conique dont l'angle de cône correspond au double de l'angle d'inclinaison (τ) des pattes de branchement (14) et l'enclume (22) soutient axialement au moins les extrémités frontales des pattes de branchement (14).

11. Dispositif selon la revendication 10,
**caractérisé en ce que**
l'enclume (22) est appliquée contre les entretoises d'appui (15) au niveau de leur extrémité frontale tournée vers le rotor.

12. Dispositif selon la revendication 11 ?
**caractérisé en ce que**
l'enclume (22) comporte au moins deux parties d'enclume (221, 222) en forme de partie d'anneau qui peuvent être rapprochées radialement vers le collecteur et qui débordent des faces frontales des entretoises (15).

13. Dispositif selon la revendication 12,
**caractérisé en ce que**
la profondeur de débordement radiale des parties d'enclume (221, 222) correspond à l'épaisseur radiale des pattes de branchement (14).
